# EUROPÄISCHE PATENTSCHRIFT

(11) **EP 0 842 769 B1**
(45) Veröffentlichungstag und Bekanntmachung des Hinweises auf die Patenterteilung: **18.07.2001**
(21) Anmeldenummer: 97116687.1
(22) Anmeldetag: 25.09.1997
(51) Int. Cl.: B41F 13/004

(54) **Steuerung für den Antrieb einer Druckmaschine**
Control device for a printing machine drive
Dispositif de commande pour un moteur d'entraînement d'une machine à imprimer

(30) Priorität: 19.10.1996 DE 19643252
(43) Veröffentlichungstag der Anmeldung: 20.05.1998
(73) Patentinhaber: MAN Roland Druckmaschinen AG, 63075 Offenbach (DE)
(72) Erfinder: Müller, Joachim, Dipl.-Phys., 82049 Pullach (DE)
(74) Vertreter: Stahl, Dietmar

(56) Entgegenhaltungen:
- DE-A- 4 137 482
- DE-A- 4 214 707

## Beschreibung

Die Erfindung betrifft eine Steuerung für den Antrieb einer Druckmaschine gemäß dem Oberbegriff von Anspruch 1.

Bogenoffsetdruckmaschinen weisen in der Regel drehzahlgeregelte Antriebsmotore in Form von Gleichstrommotoren auf, durch welchen die Maschine auf gegebenen Drehzahl-Sollwerten fahrbar ist. Durch Gleichstrommotore lassen sich ferner auch zum Hoch- bzw. Herunterfahren (hoch-/abtouren) vorgegebene Drehzahlrampen fahren, d.h. die Drehzahl der Druckmaschine verändert sich entsprechend einer vorgegebenen Zeitfunktion. Das Hochfahren der Druckmaschine erfolgt dabei zweckmäßigerweise nach einer möglichst flachen Hochlauframpe, also in einem entsprechend großen Zeitintervall. Dadurch wird vermieden, daß nach Einlaufen eines ersten Bogens sowie entsprechendem Druck-An-Schalten der einzelnen Druckwerkszylinder das durch die zusätzliche Anfahrtorrsion bedingte Lastmoment zu einem Passerversatz bzw. zu Doubliererscheinungen auf dem Druckprodukt führt. Ein möglichst flaches bzw. langsames Hochfahren der Druckmaschine hat ferner den Vorteil, daß während des Durchführens der Geschwindigkeitsänderung die Farb- und/oder Feuchtmittelzufuhren an die druckgeschwindigkeitsabhängigen Gegebenheiten anpaßbar sind.

Bei Bogenoffsetdruckmaschinen mit insbesondere drehzahlgeregeltem Gleichstrommotor innerhalb des Hauptantriebes wird das Abtouren häufig nach einer sehr steil verlaufenden Ablauframpe, d.h. in relativ kurzer Zeit durchgeführt. Somit wirken nur beim Abtouren aufgrund der Massenträgheit der einzelnen Druckwerke bzw. Druckwerkszylinder sehr hohe und den Antriebszug aufgrund der Elastizität relativ zueinander verdrehende Momente, so daß es gerade in dieser Betriebssituation zu Passerdifferenzen und/oder Doubliererscheinungen kommt. Ein Nachführen der Farb- und/oder Feuchtmittelzufuhr ist bei einer derartig schnellen Drehzahländerung der Maschine unter entsprechender Auslegung der die Zufuhrraten verändernden Stellmotoren überhaupt nicht möglich.

Aus der DE 4 132 766 A1 ist eine Drehzahlregeleinrichtung für den Antriebsmotor einer Druckmaschine bekannt, welche eine direkte Einflußmöglichkeit auf das Drehmoment der Maschine vorsieht. Mit dieser Einrichtung ist neben einer einfachen Drehzahlregelung eine direkte Beeinflussung des Drehmomentes möglich. Mit dieser Drehzahlregeleinrichtung läßt sich das auf den Antriebszug wirkende Drehmoment beeinflussen, nicht jedoch ist eine flexible und in Abhängigkeit der Druckbedingung bzw. des Betriebszustandes der Maschine erfolgende Anpassung der Hoch- bzw. Ablauframpen möglich. So wird bei dieser Einrichtung zwar das beim Abtouren auftretende Drehmoment begrenzt, jedoch sind auch derartige im Drehmoment begrenzte Abtourrampen hinsichtlich ihrer zeitlichen Ausdehnung bzw. Steilheit nicht an die die Farb- und/oder Feuchtmittelzufuhr bewirkenden Stellmotoren angepaßt.

Aus der DE 4 137 482 A1 ist eine Abtoureinrichtung für den Antriebsmotor einer Druckmaschine bekannt, bei der zwischen Stromrichterregeleinrichtung und Maschinensteuerung eine einen Timer enthaltende, den Abtourvorgang bezogen auf ein Drehzahl/Zeitkoordiantensystem nach einer dreiphasigen Kennlinie realisierende Drehzahlsollwerteinrichtung angeordnet ist. Mit dieser Einrichtung wird ein schnelles Abtouren mit einer Phase eines sanften Abtourbeginnes und einer Phase eines sanften Abtourendes begrenzt. Dadurch werden stoßartige Belastungen während des Beginns und des Endes des Abtourvorganges in ihren Auswirkungen verringert, nicht jedoch die bereits zum vorigen Stand der Technik erläuterten Nachteile hinsichtlich der Möglichkeit, die Farb- und/oder Feuchtmittelzufuhr über entsprechende Stellmotoren während des Abtourens nachzuführen.

Aus der DE 4 214 707 A1 ist eine Steuerung für einen Druckmaschinenantriebsmotor bekannt, welche eine Anfahrmomentsteuerung zur Beeinflussung des Anfahrmomentes beim Wiederanfahren der Fortdruck-Drehzahl für einen Antriebsmotor einer Druckmaschine aufweist. Auch hiermit werden lediglich die beim Hochfahren von einer Grund- auf eine Fortdruckdrehzahl auftretenden und durch Torsion bedingten Passer- und/oder Doubliererscheinungen vermieden bzw. vermindert.

Aus der EP 0 243 728 B ist ein Sicherheitssystem für eine Druckmaschine bekannt, bei der der Hauptantrieb programmgesteuert entsprechend der vorliegenden Betriebssituationen stillsetzbar ist. Dieses speicher- und programmgesteuerte Stillsetzen erfolgt jedoch nicht zum Anpassen des Abtourens an denDruckprozeß.

Aufgabe der vorliegenden Erfindung ist es daher eine Steuerung für den Antrieb einer Druckmaschine gemäß dem Oberbegriff von Anspruch 1 derartig zu erweitern, so daß eine bestmögliche Anpassung des Hochlauf- bzw. Abtourvorganges der Druckmaschine auf die jeweilig vorliegende Betriebssituation gegeben ist und die beim Ändern der Druckgeschwindigkeit nötigen Anpassungen der Farb- und/oder Feuchtmittelzufuhr vorgenommen werden können.

Gelöst wird diese Aufgabe durch die kennzeichnenden Merkmale von Anspruch 1. Weiterbildungen der Erfindung ergeben sich aus den Unteransprüchen.

Nach der Erfindung ist vorgesehen, daß über die dem Antrieb der Druckmaschine vorgeordnete Steuerung in Abhängigkeit des Schaltzustandes der Druckwerkszylinder (Druck-An/Druck-Ab) bezüglich der durchzuführenden Drehzahl im Zeitverhalten unterschiedliche Rampen vorgebbar sind. Dadurch ist insbesondere bei einem Abtourvorgang erzielbar, daß die Druckmaschine nach dem Abstellen des letzten druckenden Druckwerkes in einer viel kürzeren Zeit (nach einer steileren Rampe) abgetourt werden kann, als dies beim Abtouren während des Bedruckens von Bogen der Fall ist. Der erfindungsgemäß ausgebildeten Steuerung werden dazu die Signale der die Druckwerkszylinder (Gummituchzylinder) in den einzelnen Druckwerken an- und abstellenden Organe bzw. der dies insgesamt bewirkenden Steuerung zugeführt.

Die erfindungsgemäße Steuerung steht mit einem Speicher in Wirkverbindung, in welchen die für die unterschiedlichen Betriebsbedingungen vorgesehenen Rampen für das Hochlaufen bzw. Abtouren des Hauptantriebes in Abhängigkeit der unterschiedlichen Betriebsbedingungen (Druck-An/Druck-Ab der Druckwerkszylinder) in Form von Parametern oder dgl. abgespeichert sind. Wird nun über eine Eingaberichtung, welche mit der erfindungsgemäßen Steuerung in Wirkverbindung steht, der Befehl zum Hochfahren der Maschine von einer gegebenen Drehzahl auf eine vorgesehene Drehzahl gegeben, so stellt die Steuerung entsprechend den Zustandssignalen der das Druck-An- und Druck-Abstellen der Gummituchzylinder in den einzelnen Druckwerken bzw. vorgewählten Druckwerken den Betriebszustand fest und wählt die entsprechende vorgesehene Kennlinie aus dem Speicher aus. Entsprechend den Werten bzw. Parametern der ausgewählten Kennlinien wird dann der Hochlaufvorgang durch entsprechendes Bestromen des Antriebsmotors der Druckmaschine durchgeführt. So kann vorgesehen sein, daß das Hochfahren mit der Maschinendrehzahl von einem gegebenen Wert auf einen vorgewählten Wert nach einer wesentlich steileren Zeitfunktion (Zeitrampe) durchgeführt wird, wenn über die Eingabevorrichtung bzw. dem Leitstand das Bedrucken von ersten in die Maschine einlaufenden Bogen nach Erreichen dieser höheren Drehzahl vorgegeben bzw. vorgewählt ist. Da während des schnellen Hochlaufvorganges keine Bogen bedruckt werden, bewirkt dieses schnelle Hochfahren mit der entsprechenden Drehmomentbeanspruchung keine durch Torsion im Antriebszug verursachte Passerdifferenz bzw. Doubliererscheinung. Insbesondere kann dabei vorgesehen sein, daß der Bogeneinlauf erst dann freigegeben wird, wenn die Maschine die vorgegebene Enddrehzahl erreicht hat und auch die für das Nachführen der Farb- und/oder Feuchtmittelzufuhr entsprechend dem vorgesehenen Drehzahlwert angesteuerten Stellmittel die für diesen Maschinendrehzahlwert vorgesehenen Dosierungen vorgenommen haben.

Ein wesentlicher Vorteil wird durch Anwendung der Erfindung im Falle des Abtourens der Maschine erzielt. Hier erfolgt das Abtouren nach einer relativ langsamen Zeitrampe bzw. Zeitfunktion genau in dem Fall, wenn während dieses Abtourvorganges noch zu bedruckende Bogen durch die Maschine laufen. Auch in diesem Falle wird das Kommando zum Abtouren über die Eingabeeinrichtung bzw. den Leitstand der Maschine vorgegeben, worauf- hin die Steuerung dieses Kommando zum Abtouren vom gegebenen Drehzahlwert auf einen niederen Drehzahlwert in Verbindung mit den Signalen der das Druck-An- und Druck-AbStellen der Gummituchzylinder bewirkenden Organe zur Auswahl einer vorgesehenen Abtourrampe bzw. Kennlinie verwendet. Entsprechend der für diesen Betriebszustand vorgesehenen Abtourrampe bzw. Kennlinie erfolgt sodann das entsprechende Bestromen des Antriebsmotors zum Bremsen der Maschine. Hierbei ist vorgesehen, daß nach Bedrucken eines letzten durch die Maschine laufenden Bogens und entsprechend folgerichtig eingeleitetem Druck-Ab-Schalten der Gummituchzylinder eine wesentlich steilere Abtourrampe zur Anwendung kommt, als dies während des Bedruckens von Bogen der Fall ist.

Gemäß einer Weiterbildung der Erfindung ist vorgesehen, daß die für das Hochlaufen bzw. Abtouren der Maschine vorgesehenen und in dem mit der Steuerung in Wirkverbindung stehenden Speicher abgelegten Rampen bzw. Zeitfunktionen auch in Abhängigkeit der Netzfequenz, mittels der die Druckmaschine über den netzgeführten Gleichrichter betrieben wird, ausgewählt werden. Diese Weiterbildung der Erfindung ist insbesondere dann vorteilhaft, wenn die die Dosierung der Farb- und/oder Feuchtmittelzufuhr bewirkenden Stellantriebe (Antrieb Farbduktor, Antrieb Feuchtduktor usw.) als Synchronmotoren ausgebildet sind. Die Synchronmotore der Farb- und/oder Feuchtmittelzufuhr laufen mit einer von der Netzfrequenz abhängigen Drehzahl, so daß eine Sollwertänderung in der Färbung bzw. Feuchtung während einer Drehzahländerung der Maschine eine Abhängigkeit von der Netzfrequnz aufweisen wird. Wird die gesamte Druckmaschine an einem eine Netzfrequenz von 50 Hz aufweisenden Netz betrieben, so laufen die entsprechenden Farb- und Feuchtmittelantriebe geringfügig langsamer als dies bei einer Netzfrequenz von 60 Hz der Fall ist. Entsprechend sind in der erfindungsgemäßen Steuerung bzw. dem mit der Steuerung in Wirkverbindung stehenden Speicher auch für die verschiedene Zahl von möglichen Netzfrequenzen angepasste Hochlauf- und Abtourrampen abgespeichert, welche über die Steuerung entsprechend der aktuellen bzw. am Hauptantrieb eingestellten Netzfrequenz zur Ausführung kommen. Durch die Auswahl einer vorgesehenen Hochlauf- bzw. Abtourrampe in Abhängigkeit an die aktuelle Netzfrequenz erfolgt eine Anpassung des Hochlauf- bzw. Abtourvorganges an die Verstellgeschwindigkeit der die Farb- und/oder Feuchtmittelzufuhr bei Druckgeschwindigkeitsänderungen nachführenden Stellantriebe.

Des weiteren erfolgt die Erläuterung eines Ausführungsbeispiels der Erfindung anhand der Zeichnung. Diese zeigt die erfindungsgemäße Steuerung mit dem Antrieb der Druckmaschine sowie die mit der Steuerung in Wirk- bzw. Signalverbindung stehenden Komponenten. Beschrieben wird - ohne Beschränkung des allgemeinen Erfindungsgedankens - die Ausbildung der Steuerung mit zwei gespeicherten Rampen zum betriebsartabhängigen Abtouren der Maschine.

Die erfindungsgemäße Steuerung 1 steht über einen netzgeführten Gleichrichter 2 mit einem als Gleichstrommotor ausgebildeten Antriebsmotor 3 der Druckmaschine 4 in Wirkverbindung. Über die Steuerung 1 können durch entsprechendes Bestromen des Antriebsmotors 3 über den Gleichrichter 2 eine Vielzahl von Drehzahlwerten zum Betreiben der Druckmaschine 4 gefahren werden und ebenfalls auch Hochlauf- bzw. Abtourvorgänge eingeleitet werden. Die Steuerung 1 steht über ein oder mehrere hier nur prinzipiell als ein Bussystem angedeutete Signalübertragungen mit einer Eingabevorrichtung 6, Not-Aus-Tastern 7, den Druckschaltervorrichtungen 5 in den einzelnen Druckwerken der Druckmaschine 4 sowie den Antrieben 9, 10 in den Farb- und Feuchtwerken der Druckwerke der Druckmaschine 4 in Wirkverbindung. Die Eingabevorrichtung 6 umfaßt dabei sowohl den Leitstand der Druckmaschine 4 als auch die an den einzelnen Druckwerken sowie An- und Ausleger der Druckmaschine 4 vorgesehenen Bedientastern. Ohne Beschränkung der Erfindung sei dabei angenommen, daß über sämtliche vorstehend genannten Bedienelemente als Eingabevorrichtung 6 Kommandos zum Erhöhen bzw. Verringern der Druckgeschwindigkeit gegeben werden können.

Die erfindungsgemäße Steuerung 1 steht ferner mit einem Speicher 8 in Wirkverbindung, in welchem zum Abtouren der Maschine zwei unterschiedlich steile Abtourrampen bzw. entsprechende Zeitfunktionen abgespeichert sind. Diese in der Figur als zwei Kennlinien dargestellten Abtourrampen im Speicher 8 sind dabei nur stellvertretend für eine Vielzahl im Speicher 8 enthaltenen Zeitfunktionen sowohl für das Hochlaufen der Maschine als auch das nachstehend weiter beschriebene Abtouren über den Antriebsmotor 3.

Wird der Steuerung 1 über die Eingabevorrichtung 6 das Kommando zum Abtouren der Druckmaschine 4 von der gegebenen Fortdruckdrehzahl auf beispielsweise die Grunddrehzahl der Maschine gegeben, so erfolgt über die Steuerung zunächst ein Erfassen der von den Druckschaltvorrichtungen 5 in den einzelnen Druckwerken der Druckmaschine 4 gelieferten Signale hinsichtlich dem Anwahlzustand der Druckwerke (Druckend/Nicht-Druckend) sowie dem Schaltzustand der Druckwerkszylinder. Entsprechend der über die Eingabevorrichtung 6 vorgegebenen Anwahl der Druckwerke wird durch die Steuerung 1 über die Signale der Druckschaltvorrichtung 5 ermittelt, ob der über die Eingabevorrichtung 6 vorgegebene Befehl zum Abtouren der Maschine während des Bogenlaufes bzw. während des Bedrukkens von Bogen oder erst nach dem Bedrucken eines letzten Bogens durchgeführt werden soll. Wird das Kommando zum Abtouren der Druckmaschine 4 von der Fortdruckdrehzahl z.B. auf die Grunddrehzahl des normalen Druckbetriebes, d.h. also nicht vor Abschalten der einzelnen Druckwerkszylinder in den Druckwerken der Druckmaschine 4 ausgelöst, so wählt die Steuerung 1 die im Speicher 8 abgelegte Abtourrampe mit dem flachen Verlauf (rechts) aus. Die Druckmaschine 4 wird sodann durch entsprechendes Bestromen des Antriebsmotors 3 über den Gleichrichter 2 nach einem relativ flachen Zeitverlauf heruntergefahren.

Ist über die Eingabevorrichtung 6 das Abtouren von der Fortdruckdrehzahl auf die Grunddrehzahl nach Durchlaufen eines letzten Bogens aktiviert, so ist über die Steuerung 1 durch Auswahl der Signale der Druckschaltvorrichtung 5 das Passieren des letzten Bogens durch die einzelnen Druckwerke der Druckmaschine 4 feststellbar, woraufhin über die Steuerung 1 die entsprechend für diesen Betriebsfall vorgesehene steile Abtourrampe im Speicher 8 zur Bestromung des Antriebsmotors 3 über den Gleichrichter 2 zur Anwendung kommt. In diesem Betriebszustand wird die Druckmaschine 4 mit einem wesentlich höheren Bremsmoment abgetourt, um den Endzustand möglichst schnell zu erreichen.

Die Steuerung 1 steht ferner noch mit Notaustastern 7 in Wirkverbindung, durch welche unabhängig vom Betriebszustand (Signale der Druckschaltvorrichtungen 5) der schnellstmögliche Abtourvorgang eingeleitet wird. Hier kann insbesondere das Bremsen des Antriebsmotors 3 über den Gleichrichter 2 an der Stromgrenze vorgesehen sein.

Die Steuerung steht ferner mit Antrieben 9, 10 der Farb- und Feuchtwerke in den einzelnen Druckwerken der Druckmaschine 4 in Wirkverbindung. Nachdem über die Eingabevorrichtung 6 der Steuerung 1 das entsprechende Kommando zum Hochfahren bzw. Abtouren gegeben wurde (Anfangsdrehzahlwert - Enddrehzahlwert) beginnen die nicht dargestellten Steuerungen dieser Antriebe 9, 10 die Dosierungen auf die für den neuen Drehzahlwert der Druckmaschine vorgesehenen Wert herauf- bzw. herunterzufahren. Wie bereits zuvorstehend erläutert wurde ist hierbei insbesondere vorgesehen, daß im Speicher 8 der Steuerung 1 zu unterschiedlichen Netzfrequenzen (Gleichrichter 2) unterschiedliche Kennlinien zum Hochfahren bzw. Abtouren der Maschine gespeichert sind, wobei jeweils die für die vorabliegende Netzfrequenz vorgesehene Kennlinie zur Einstellung kommt. Hierdurch wird erreicht, daß bei Ausbildung der Antriebe 9, 10 in den Farbwerken/Feuchtwerken der Druckmaschine 4 als Synchronmotore deren netzfrequenzabhängiges Drehzahlverhalten an die von der Druckmaschine 4 ausführbare Drehzahlveränderung anpaßbar ist. Der Wert der am Gleichrichter 2 eingestellten Netzfrequenz ist dabei durch die Steuerung 1 erfaßbar bzw. dort über eine entsprechende Eingabe festlegbar (bei Maschineninstalation). Auch kann vorgesehen sein, daß die Steuerung 1 mit einer die Netzfrequenz erfassenden Einrichtung in Wirkverbindung steht.

### Bezugszeichenliste

- 1: Steuerung
- 2: Gleichrichter
- 3: Antriebsmotor
- 4: Druckmaschine
- 5: Druckschaltvorrichtung
- 6: Eingabevorrichtung
- 7: Not-Aus-Taster
- 8: Speicher
- 9: Antrieb (Farbwerk)
- 10: Antrieb (Feuchtwerk)

## Patentansprüche

1. Steuerung für den Antrieb einer Druckmaschine, insbesondere Bogenoffsetdruckmaschine, mit einer dem vorzugsweise als wenigstens einen Gleichstrommotor ausgebildeten Antriebsmotor (3) der Druckmaschine (4) vorgeordneten Steuerung (1), der Kommandos zum Verändern der Drehzahl der Druckmaschine (4) zuführbar sind, woraufhin die Maschinendrehzahl gemäß gespeicherter Zeitfunktionen geändert wird,
dadurch gekennzeichnet,
daß der Steuerung (1) in Abhängigkeit des Schaltzustandes der Druckwerkszylinder entsprechende Signale der in den einzelnen Druckwerken der Druckmaschine (4) angeordneten Druckschaltvorrichtungen (5) zuführbar sind, daß die Steuerung (1) mit einem Speicher (8) in Wirkverbindung steht, in welchem unterschiedlichen Schaltzuständen der Druckwerkszylinder zugeordnete Zeitfunktionen zum Hochfahren und/oder Abtouren der Druckmaschine (4) abgespeichert sind, und daß durch die Steuerung (1) auf ein Kommando zum Verändern der Drehzahl die für den aktuellen Schaltzustand vorgesehene Zeitfunktion über den Antriebsmotor (3) zur Anwendung kommt.

2. Steuerung nach Anspruch 1,
**dadurch gekennzeichnet**,
daß bei einer Bogenoffsetdruckmaschine die den Gummituchzylindern in den einzelnen Druckwerken zugeordneten Druckschaltvorrichtungen (5) mit der Steuerung (1) in Signalverbindung stehen.

3. Steuerung nach Anspruch 1 oder 2,
**dadurch gekennzeichnet,**
daß der Steuerung (1) die Signale einer der in den einzelnen Druckwerken der Druckmaschine (4) angeordneten Druckschaltvorrichtungen (5) vorgeordneten Maschinensteuerung zuführbar sind.

4. Steuerung nach einem der vorhergehenden Ansprüche,
**dadurch gekennzeichnet**,
daß über die Steuerung (1) nach Eingabe eines eine Drehzahländerung bewirkenden Kommandos die in den einzelnen Druckwerken der Druckmaschine (4) dem Verändern der Farb- und/oder Feuchtdosierung dienenden Antriebe (9, 10) der Farb- und/oder Feuchtwerke entsprechend dem angewählten Drehzahlwert der Druckmaschine (4) ansteuerbar sind.

5. Steuerung nach Anspruch 4,
**dadurch gekennzeichnet,**
daß im Speicher (8) der Steuerung (1) für unterschiedliche Netzfrequenzen, mit welchen die Antriebe (9, 10) der Farb- und/oder Feuchtwerke der Druckwerke der Druckmaschine (4) betreibbar sind, unterschiedliche und das Verändern der Drehzahl der Druckmaschine (4) an die Verstellgeschwindigkeit der Farb- und/oder Feuchtdosierung anpassende Zeitfunktionen abgespeichert sind.

## Claims

1. Control for the drive of a printing press, particularly an offset sheet printing press, with a control (1) arranged prior to the drive motor (3) of the press (4) preferably constructed as at least one direct current motor, to which commands for changing the rotational speed of the press (4) can be fed, following which the press rotational speed is changed according to a stored time function, characterised in that in dependence on the switching condition of the printing unit cylinders signals corresponding to the print switching devices (5) arranged in the individual printing units of the press (4) can be fed to the control (1), that the control (1) is operationally connected to a store (8), in which time functions matched to differing switching conditions of the printing unit cylinders for running up or turning down the press are stored, and that by means of the control (1) on a command to change the rotational speed the time function provided for the current switching condition is applied via the drive motor (3).

2. Control according to claim 1 characterised in that in an offset sheet printing press the print switching devices (5) fitted to the blanket cylinders in the individual printing units are connected for signals with the control (1).

3. Control according to claim 1 or 2 characterised in that the signals of a press control arranged upstream of the print switching devices (5) arranged in the individual printing units of the press (4) can be fed to the control (1).

4. Control according to one of the preceding claims characterised in that via the control (1) following the input of a command effecting the change of rotational speed, the drives (9,10) of the inking and/or damping units serving for varying the ink and/or damping metering in the individual printing units of the press (4) are controllable corresponding to the chosen rotational speed value of the press (4).

5. Control according to claim 4 characterised in that for differing supply frequencies with which the drives (9,10) of the inking and/or damping units of the printing units of the press (4) can be driven, differing time functions matching the change of rotational speed of the press (4) to the adjustment speed of the ink and/or damping metering are stored in the store (8) of the control (1).

## Revendications

1. Commande pour l'entraînement d'une machine d'impression, en particulier une machine d'impression offset à feuilles, comportant une commande (1) disposée en amont du moteur d'entraînement (3) de la machine d'impression (4) réalisé avantageusement comme au moins un moteur à courant continu, commande à laquelle peuvent être amenés des ordres pour modifier la vitesse de rotation de la machine d'impression (4), après quoi la vitesse de rotation de la machine est modifiée selon des fonctions temporelles mémorisées,
caractérisée en ce que des signaux correspondant à la commande (1) de façon dépendant de l'état de commutation des cylindres des unités d'impression peuvent être amenés aux dispositifs de commutation d'impression (5) agencés dans les unités d'impression individuelles de la machine d'impression (4), en ce que la commande (1) est en liaison active avec une mémoire (8) dans laquelle sont mémorisées des fonctions temporelles associées à différents états de commutation des cylindres des unités d'impression pour le démarrage et/ou l'arrêt de la machine d'impression (4), et en ce que, par la commande (1), sur un ordre pour modifier la vitesse de rotation, la fonction temporelle prévue pour l'état actuel de commutation est utilisée par l'intermédiaire du moteur d'entraînement (3).

2. Commande selon la revendication 1,
caractérisée en ce que, pour une machine d'impression offset à feuilles, les dispositifs de commutation d'impression (5) associés aux cylindres porte-blanchet dans les unités d'impression individuelles sont reliés, par signaux, à la commande (1).

3. Commande selon la revendication 1 ou 2,
caractérisée en ce que les signaux d'une commande de machine disposée en amont des dispositifs de commutation d'impression (5) agencés dans les unités d'impression individuelles de la machine d'impression (4) peuvent être amenés à la commande (1).

4. Commande selon une des revendications précédentes,
caractérisée en ce que, par l'intermédiaire de la commande (1), après entrée d'un ordre permettant une modification de la vitesse de rotation, les entraînements (9, 10), servant dans les unités d'impression individuelles de la machine d'impression (4) à modifier le dosage de l'encre et/ou de l'agent de mouillage, des unités d'encrage et/ou de mouillage peuvent être commandés de façon correspondant à la valeur choisie de la vitesse de rotation de la machine d'impression (4).

5. Commande selon la revendication 4,
caractérisée en ce que, dans la mémoire (8) de la commande (1) pour différentes fréquences du réseau avec lesquelles peuvent fonctionner les entraînements (9, 10) des unités d'encrage et/ou de mouillage des unités d'impression de la machine d'impression (4), sont mémorisées différentes fonctions temporelles adaptant la modification de la vitesse de rotation de la machine d'impression (4) à la vitesse de réglage du dosage de l'encre et/ou de l'agent de mouillage.
